# FASCICULE DE BREVET EUROPEEN

(11) **EP 2 014 835 B1**
(45) Date de publication et mention de la délivrance du brevet: **23.06.2010**
(21) Numéro de dépôt: 08290636.3
(22) Date de dépôt: 27.06.2008
(51) Int. Cl.: E02D 7/18, G05D 19/00, B06B 1/16

(54) **Système d'asservissement d'un groupe hydraulique alimentant en fluide hydraulique un vibrateur**
Steuersystem einer Hydraulikgruppe, die einen Vibrator mit Hydraulikflüssigkeit versorgt
System controlling a hydraulic group supplying a vibrator with hydraulic fluid

(30) Priorité: 03.07.2007 FR 0704783
(43) Date de publication de la demande: 14.01.2009
(73) Titulaire: PTC, 93130 Noisy le Sec (FR)
(72) Inventeur: Dazin, Guillaume, 95560 Champagne sur Oise (FR)
(74) Mandataire: de Saint-Palais, Arnaud Marie

(56) Documents cités:
- EP-A- 0 577 444
- EP-A- 0 926 300
- DE-A1- 3 716 431
- US-A- 4 534 419

## Description

La présente invention concerne un système d'asservissement d'un groupe hydraulique alimentant en fluide hydraulique un vibrateur du type de ceux utilisés pour l'enfoncement dans le sol d'objets, tels que des pieux, des palplanches, ou même un système vibrant fusiforme par exemple du type de celui désigné par la marque "Vibrolance" déposée au nom de la Demanderesse.

Plus précisément, la "Vibrolance" est un vibrateur fusiforme utilisé pour les procédés d'amélioration des sols, tels que la vibro-compaction ou les colonnes ballastées. Elle comporte une masselotte tournant à une vitesse de l'ordre de 1500 à 3200 tours/min, de façon à obtenir une force dans le plan perpendiculaire à son axe de rotation.

D'une manière générale, on sait que pour ce type d'application, on utilise fréquemment des vibrateurs comportant, montés rotatifs, à l'intérieur d'un boîtier, une ou plusieurs paires de masses excentriques (masselottes) tournant à la même vitesse mais en sens opposé, de manière à obtenir une résultante consistant en une force verticale d'intensité sinusoïdale, (les composantes horizontales de la force s'annulant).

Ces dispositifs se distinguent notamment des engins de battage tels que celui décrit dans le document US 4,534,419 qui font intervenir une masse mobile linéairement à l'intérieur d'un piston et qui est propulsé alternativement par un fluide sous pression.

Usuellement, les masses excentriques sont entraînées en rotation, par exemple par des moteurs hydrauliques montés sur le boîtier, à des vitesses de l'ordre de 1200 à 3000 tours/min.

L'amplitude des vibrations engendrée du fait de cette rotation est fonction du moment excentrique, de la fréquence (vitesse de rotation) et du poids total du système (ensemble vibrateur/étrier/objet à enfoncer).

Le moment du vibrateur peut être fixe ou variable. Dans ce dernier cas, le vibrateur comprend au moins deux trains de masses excentriques, chacun des trains comprenant au moins une paire de masses excentriques tournant en sens inverse, tandis que les deux trains de masses excentriques sont couplés l'un à l'autre par l'intermédiaire d'un déphaseur. En effectuant le déphasage entre les deux trains, il est possible de faire varier l'amplitude des oscillations entre une amplitude nulle (opposition de phase) et une amplitude maximum (en phase). Ce processus est exploité notamment dans la demande de brevet EP 0 926 300 A1 pour réduire la nocivité des vibrations engendrées par le vibrateur.

Dans tous les cas, les moteurs hydrauliques reçoivent une énergie hydraulique qu'ils convertissent en une énergie mécanique de rotation. Un groupe hydraulique fournit l'énergie hydraulique vers le moteur du vibrateur par l'intermédiaire de flexibles hydrauliques. Ce groupe hydraulique comprend un moteur (habituellement un moteur thermique) qui entraîne en rotation une pompe hydraulique.

La puissance hydraulique absorbée par le vibrateur est très variable. Elle dépend notamment de la profondeur de fiche de l'objet que l'on veut enfoncer ainsi que des caractéristiques géologiques du sol traversé (présence d'incidents géologiques).

Habituellement, on fait tourner en continu à plein régime le moteur du groupe hydraulique pour disposer en permanence d'une réserve de puissance. Il en résulte donc une consommation importante de carburant, une pollution atmosphérique accrue ainsi que des nuisances sonores.

L'invention a donc plus particulièrement pour but de supprimer ces inconvénients.

A cet effet, elle propose un système d'asservissement comprenant des moyens permettant d'adapter en continu, la vitesse de rotation du moteur du groupe hydraulique en fonction de l'énergie réellement consommée par le vibrateur, ce système faisant intervenir un dispositif de mesure du taux de charge du moteur du groupe hydraulique, des moyens étant prévus pour assurer un réglage en continu de la vitesse de rotation du moteur en fonction du taux de charge mesuré.

Par ailleurs, pour compenser les variations de débit dues aux variations de vitesse du moteur, on pourra utiliser une pompe à cylindrée variable. Le système pourra alors comprendre des moyens de réglage en continu de la cylindrée de cette pompe de façon à obtenir le débit nécessaire (consigne).

Un mode d'exécution de l'invention sera décrit ci-après, à titre d'exemple non limitatif, avec référence aux dessins annexés dans lesquels :
La figure 1 est une représentation schématique d'un vibrateur et de son circuit d'alimentation en fluide hydraulique, et de son circuit de contrôle/commande ;
La figure 2 est un schéma de principe du double système d'asservissement mis en oeuvre dans le circuit de contrôle/commande illustré figure 1.

Dans l'exemple illustré sur la figure 1, on a représenté schématiquement un vibrateur 1 de type classique suspendu au crochet 2 d'un engin de levage par l'intermédiaire d'un étrier de suspension 3. Ce vibrateur 1 sert à effectuer l'enfoncement d'une palplanche 4. La liaison entre le boîtier du vibrateur 1 et la palplanche 4 est assurée par une pince hydraulique 5.

Les masses excentriques du vibrateur 1 sont entraînées en rotation par au moins un moteur hydraulique 6 alimenté en fluide hydraulique sous pression provenant d'un groupe hydraulique 7 faisant intervenir une pompe hydraulique 8 à débit variable commandée par un actionneur permettant un réglage en continu de la cylindrée de la pompe 8 et un moteur 9 servant à l'entraînement en rotation de la pompe 8. La liaison entre la pompe 8 et le moteur 6 du vibrateur 1 s'effectue au moyen de deux conduits souples, à savoir, un conduit d'alimentation haute pression 10 et un conduit de retour à la bâche 11, basse pression.

Le moteur 9 consiste ici en un moteur thermique équipé d'un dispositif de mesure du taux de charge du moteur (c'est-à-dire le ratio puissance utilisée/puissance disponible). Il doit aussi être équipé d'une commande asservie de sa vitesse de rotation.

Le circuit de contrôle/commande associé au vibrateur 1 et au groupe hydraulique 7 fait intervenir :
- un boîtier de commande 12 (interface homme/machine) comprenant un bouton 13 (ou analogue) de réglage de la fréquence vibratoire,
- un calculateur central 14 raccordé électriquement au moteur thermique 9 (liaison bidirectionnelle 15), à la pompe hydraulique 8 (commande de variation de la cylindrée) et à un capteur de fréquence 16 monté sur le boîtier du vibrateur 1. La liaison bidirectionnelle 15 permet au calculateur d'effectuer la commande de la vitesse de rotation du moteur 9 et au moteur 9 d'envoyer au calculateur 14 l'information relative à son taux de charge.

L'ensemble groupe hydraulique 7/vibrateur 1 a été schématiquement représenté par un bloc 20 dans le schéma de la figure 2.

Cet ensemble est soumis à un double asservissement comportant :
- Une première boucle d'asservissement B₁ comportant un soustracteur 21 servant à mesurer l'écart entre la fréquence mesurée par le capteur de fréquence 16 et une fréquence de consigne C₁ affichée sur le bouton 13. Le signal d'écart (erreur) délivré par le soustracteur 21 est transmis à un correcteur de fréquence 22 qui élabore un signal de commande de cylindrée de pompe (débit) qui est appliqué à l'actionneur 23 de réglage de la cylindrée de la pompe (actionneur de débit).
- Une deuxième boucle d'asservissement B₂ comprenant un soustracteur 24 servant à mesurer l'écart entre la valeur instantanée du taux de charge du moteur 9, mesurée par un indicateur de taux de charge IT équipant le moteur 9 et une consigne de taux de charge C₂. Le signal d'écart (erreur) délivré par le soustracteur 24 est transmis à un correcteur de taux de charge 25 qui élabore un signal de commande de vitesse moteur qu'il applique à un actionneur de vitesse moteur (organe de puissance 26). Dans cet exemple, le correcteur de taux de charge 25 reçoit une information relative à la commande de cylindrée maximum émanant du correcteur de fréquence 27.

Le principe du système d'asservissement précédemment décrit est alors le suivant :
o Tout d'abord, l'opérateur définit une consigne de fréquence vibratoire, grâce au bouton dédié 13 du boîtier de commande 12 ;
o Le capteur de vibration 16 mesure en continu la fréquence vibratoire réelle du vibrateur 1 ;
o Le calculateur 14 compare l'écart entre la fréquence désirée (consigne C₁) et la fréquence mesurée émanant du capteur 16 et commande en conséquence la correction du débit de la pompe 8 (en provoquant une variation de sa cylindrée) ;
o En même temps, le calculateur 14 compare le taux de charge mesuré du moteur 9 par rapport à la consigne de taux de charge C₂. Le calculateur 14 corrige en conséquence la vitesse de rotation du moteur thermique 9. (Si le taux de charge mesuré est plus faible que la consigne C₂ et que la commande de cylindrée de pompe n'est pas au maximum, le calculateur 14 commande un ralentissement du moteur 9, par exemple par action sur la commande des gaz. Si le taux de charge mesuré est plus fort que la consigne C₂, le calculateur 14 commande une accélération du moteur 9). Plus la consigne de taux C₂ de charge est élevée (proche de 100%), meilleure sera l'économie de carburant réalisée. A l'inverse, une consigne C₂ faible imposera au moteur 9 de fonctionner à plein régime. Cette consigne C₂ de taux de charge pourra éventuellement être réglée par l'utilisateur grâce à un organe de réglage tel que par exemple un bouton de réglage 28 du boîtier 12. Néanmoins, cette consigne pourra être fixe et non modifiable par l'utilisateur.

En résumé, cette solution consiste à asservir en même temps deux actionneurs (débit pompe et vitesse de rotation du moteur thermique) d'un même processus en fonction de deux paramètres distincts (respectivement la fréquence vibratoire et le taux de charge du moteur thermique).

Quand on agit sur l'un des deux asservissements, l'autre doit effectuer une compensation, car chacun agit sur le même processus.

Bien entendu, l'invention ne se limite pas aux dispositions précédemment décrites. Ainsi, par exemple, le capteur de fréquence pourra être remplacé par un capteur de débit hydraulique placé entre la pompe 8 et le vibrateur 1 : la fréquence vibratoire étant fonction du débit, le résultat est sensiblement le même.

De même, le capteur (de fréquence 16 ou de débit) peut être supprimé et remplacé par des moyens effectuant un calcul théorique de débit, à partir de la commande de cylindrée de pompe et de la vitesse de rotation du moteur thermique.

## Revendications

1. Système d'asservissement d'un groupe hydraulique (7) comprenant une pompe (8) entraînée par un moteur (9) alimentant en fluide hydraulique un vibrateur (1) ou système vibrant comportant des masses excentriques entraînées en rotation par au moins un moteur hydraulique recevant ledit fluide,
**caractérisé en ce qu'**il comprend des moyens d'adaptation du débit du fluide hydraulique permettant d'adapter en continu la vitesse de rotation du moteur (9) du groupe hydraulique (7) en fonction de l'énergie réellement consommée par le vibrateur (1), ces moyens faisant intervenir un dispositif de mesure du taux de charge du moteur du groupe hydraulique et des moyens assurant un réglage en continu de la vitesse de rotation du moteur dudit groupe en fonction du taux de charge mesuré.

2. Système selon la revendication 1,
**caractérisé en ce que** le groupe hydraulique (7) comprend une pompe (8) à débit variable par variation de sa cylindrée et **en ce qu'**il comprend des moyens assurant un réglage en continu de la cylindrée de la pompe (8) de manière à obtenir un débit égal à une valeur de consigne.

3. Système selon l'une des revendications précédentes,
**caractérisé en ce que** le vibrateur (1) est muni d'un capteur de fréquence des vibrations (16), le moteur (9) du groupe hydraulique (7) est un moteur thermique équipé d'un dispositif de mesure de son taux de charge et les susdits moyens d'adaptation comprennent des moyens d'asservissement comportant :
o une première boucle d'asservissement (B₁) comportant un soustracteur (21) servant à mesurer un premier écart entre la fréquence mesurée par le capteur de fréquence (16) et une fréquence de consigne (C₁) et un correcteur de fréquence (22) qui applique aux moyens de réglage de la cylindrée de la pompe (8) un signal de commande de débit fonction dudit premier écart ;
o une deuxième boucle d'asservissement (B₂) comprenant un soustracteur (24) servant à mesurer un second écart entre la valeur instantanée du taux de charge du moteur (9), mesuré par le susdit dispositif de mesure du taux de charge, et une consigne de taux de charge (C₂), et un correcteur de taux de charge (25) qui applique à un actionneur de vitesse moteur, un signal de commande fonction dudit second écart.

4. Système selon la revendication 3,
**caractérisé en ce que** le correcteur de taux de charge reçoit un signal de commande de cylindrée maximum émanant du correcteur de fréquence (22).

5. Système selon la revendication 3,
**caractérisé en ce que** le susdit capteur de fréquence (16) est remplacé par un capteur de débit hydraulique placé entre la pompe (8) et le vibrateur (1).

6. Système selon la revendication 3,
**caractérisé en ce que** la consigne (C₂) de taux de charge est réglable par l'utilisateur.

7. Système selon la revendication 3,
**caractérisé en ce que** la consigne (C₂) de taux de charge est fixe.

8. Système selon l'une des revendications 3 à 7,
**caractérisé en ce que** la susdite consigne de fréquence est réglable par l'utilisateur.

9. Système selon l'une des revendications précédentes,
**caractérisé en ce que** le susdit vibrateur est à moment fixe ou à moment variable.

10. Système selon l'une des revendications 1 à 8,
**caractérisé en ce que** le susdit système vibrant est de type fusiforme.

11. Système selon la revendication 4,
**caractérisé en ce que** si le taux de charge mesuré est plus faible que la consigne (C₂) et que la commande de cylindrée de la pompe n'est pas au maximum, les moyens d'asservissement (14) commandent un ralentissement du moteur (9) et si le taux de charge mesuré est plus fort que la consigne (C₂), les moyens d'asservissement commandent une accélération du moteur.

12. Système selon la revendication 3,
**caractérisé en ce que** le susdit capteur de fréquence (16) est supprimé et remplacé par des moyens effectuant un calcul théorique de débit à partir de la commande de cylindrée de la pompe (8) et de la vitesse de rotation du moteur thermique (9).

## Claims

1. A system servo-controlling a hydraulic group (7) comprising a pump (8) driven by an engine (9) supplying hydraulic fluid to a vibrator (1) or vibrating system including eccentric masses driven in rotation by at least one hydraulic engine receiving said fluid,
**characterized in that** it comprises means for adapting the flow of hydraulic fluid allowing continuous adaptation of the speed of rotation of the engine (9) of the hydraulic group (7) as a function of the energy actually consumed by the vibrator (1), these means causing the intervention of a device for measuring the capacity factor of the engine of the hydraulic group and means ensuring continuous adjustment of the speed of rotation of the engine of said group as a function of the capacity factor measured.

2. The system according to claim 1,
**characterized in that** the hydraulic group (7) comprises a pump (8) with variable flow by variation of its displacement and **in that** it comprises means ensuring continuous adjustment of the displacement of the pump (8) so as to obtain a flow equal to a set point.

3. The system according to one of the preceding claims,
**characterized in that** the vibrator (1) is provided with a sensor for the frequency of the vibrations (16), the engine (9) of the hydraulic group (7) is a heat engine equipped with a device for measuring its capacity factor and the aforementioned adaptation means comprise control means including:
o a first locked loop (B₁) including a subtractor (21) serving to measure a first deviation between the frequency measured by the frequency sensor (16) and a set point value (C₁) and a frequency corrector (22) which applies, to the means for adjusting the displacement of the pump (8), a flow control signal as a function of said first deviation;
o a second locked loop (B₂) comprising a subtractor (24) serving to measure a second deviation between the instantaneous value of the capacity factor of the engine (9), measured by the aforementioned device for measuring the capacity factor, and a capacity factor set point (C₂), and a capacity factor corrector (25) which applies, to an engine speed actuator, a control signal as a function of said second deviation.

4. The system according to claim 3,
**characterized in that** the capacity factor corrector receives a maximum displacement control signal coming from the frequency corrector (22).

5. The system according to claim 3,
**characterized in that** said frequency sensor (16) is replaced by a hydraulic flow sensor placed between the pump (8) and the vibrator (1).

6. The system according to claim 3,
**characterized in that** the capacity factor set point (C₂) can be adjusted by the user.

7. The system according to claim 3,
**characterized in that** the capacity factor set point (C₂) is fixed.

8. The system according to one of claims 3 to 7,
**characterized in that** said frequency set point can be adjusted by the user.

9. The system according to one of the preceding claims,
**characterized in that** said vibrator has a fixed moment or a variable moment.

10. The system according to one of claims 1 to 8,
**characterized in that** said vibrating system is of the fusiform type.

11. The system according to claim 4,
**characterized in that** if the measured capacity factor is lower than the set point (C₂) and the displacement control of the pump is not at the maximum, the controlling means (14) control a slowing of the engine (9), and if the capacity factor measured is greater than the set point (C₂), the controlling means control an acceleration of the engine.

12. The system according to claim 3,
**characterized in that** said frequency sensor (16) is eliminated and replaced by means performing a theoretical flow calculation from the displacement control of the pump (8) and the speed of rotation of the heat engine (9).

## Patentansprüche

1. Steuersystem einer Hydraulikgruppe (7), umfassend eine Pumpe (8), die von einem Motor (9) angetrieben wird, der einen Vibrator (1) oder ein vibrierendes System mit Hydraulikflüssigkeit versorgt, das exzentrische Massen umfasst, die von mindestens einem hydraulischen Motor, der das Fluid aufnimmt, in Rotation versetzt werden,
**dadurch gekennzeichnet, dass** es Adaptionsmittel für den Durchsatz des hydraulischen Fluids umfasst, durch die sich die Rotationsgeschwindigkeit des Motors (9) der hydraulischen Gruppe (7) als Funktion der Energie, die tatsächlich durch den Vibrator (1) verbraucht wird, kontinuierlich anpassen lässt, wobei diese Mittel eine Messvorrichtung des Ladegrads des Motors (9) der hydraulischen Gruppe und Mittel, die eine kontinuierliche Regelung der Rotationsgeschwindigkeit des Motors der Gruppe als Funktion des gemessenen Ladegrads gewährleisten, einsetzen.

2. System nach Anspruch 1,
**dadurch gekennzeichnet, dass** die hydraulischen Gruppe (7) eine Pumpe (8) mit variablem Durchsatz durch Variation ihres Hubraums umfasst und dadurch dass sie Mittel umfasst, die eine kontinuierliche Regelung des Hubraums der Pumpe (8) sicher stellen, derart, dass ein Durchsatz erhalten wird, der einem Sollwert entspricht.

3. System nach einem der vorhergehenden Ansprüche,
**dadurch gekennzeichnet, dass** der Vibrator (1) mit einem Frequenzsensor der Vibrationen (16) ausgestattet ist, der Motor (9) der hydraulischen Gruppe (7) ein mit einer Meßvorrichtung seines Ladegrads ausgestatteter Verbrennungsmotor ist, und die oben genannten Adaptionsmittel Steuerungsmittel umfassen, umfassend:
o eine erste Regelschleife (B₁), umfassend einen Subtrahierer (21), der dazu dient, einen ersten Unterschied zwischen der durch den Frequenzsensor (16) gemessenen Frequenz und einer Sollfrequenz (C₁) zu messen, und einen Frequenzkompensator (22), der auf die Regelungsmittel des Hubraums der Pumpe (8) ein Durchsatzfunktionssteuersignal des ersten Unterschieds anwendet;
o eine zweite Regelschleife (B₂), umfassend einen Subtrahierer (24), der dazu dient, einen zweiten Unterschied zwischen dem augenblicklichen Wert des durch die oben genannte Meßvorrichtung des Ladegrade gemessenen Ladegrads des Motors (9) und einem Ladegrad-Sollwert (C₂) zu messen, und einen Ladegrad-Kompensator (25), der auf einen Motorgeschwindigkeitsantrieb ein Funktionssteuerungssignal des zweiten Unterschiedes anwendet.

4. System nach Anspruch 3,
**dadurch gekennzeichnet, dass** der Ladegrad-Kompensator ein von dem Freuenzkompensator (22) ausgehendes Steuersignal des Hubraum-Maximums empfängt.

5. System nach Anspruch 3,
**dadurch gekennzeichnet, dass** der oben genannte Frequenzsensor (16) durch einen zwischen der Pumpe (8) und dem Vibrator (1) angeordneten Hydraulikdurchsatz-Sensor ersetzt wird.

6. System nach Anspruch 3,
**dadurch gekennzeichnet, dass** der Ladegrad-Sollwert (C₂) durch den Anwender regelbar ist.

7. System nach Anspruch 3,
**dadurch gekennzeichnet, dass** der Ladegrad-Sollwert (C₂) fest ist.

8. System nach einem der Ansprüche 3 bis 7,
**dadurch gekennzeichnet, dass** die oben genannte Sollfrequenz durch den Anwender regelbar ist.

9. System nach einem der vorhergehenden Ansprüche,
**dadurch gekennzeichnet, dass** der oben genannte Vibrator mit statischem Moment oder mit variablem Moment ist.

10. System nach einem der Ansprüche 1 bis 8,
**dadurch gekennzeichnet, dass** das oben genannte vibrierende System spindelförmig ist.

11. System nach einem Anspruch 4,
**dadurch gekennzeichnet, dass**, wenn der gemessene Ladegrad kleiner ist als der Sollwert (C₂) und die Hubraumsteuerung der Pumpe nicht maximal ist, die Regelungsmittel (14) eine Verlangsamung des Motors (9) befehlen, und wenn der gemessenen Ladegrad größer ist als der Sollwert (C₂), die Regelungsmittel eine Beschleunigung des Motors befehlen.

12. System nach Anspruch 3,
**dadurch gekennzeichnet, dass** der oben genannte Frequenzsensor (16) unterdrückt ist und durch Mittel ersetzt ist, die eine theoretische Berechnung des Durchsatzes ausgehend von der Hubraumsteuerung der Pumpe (8) und der Rotationsgeschwindigkeit des Verbrennungsmotors (9) bewirken.
